# EUROPÄISCHE PATENTSCHRIFT

(11) **EP 0 019 266 B1**
(45) Veröffentlichungstag und Bekanntmachung des Hinweises auf die Patenterteilung: **02.03.1983**
(21) Anmeldenummer: 80102644.4
(22) Anmeldetag: 13.05.1980
(51) Int. Cl.: E04F 11/02, E04C 2/36

(54) **Treppenstufe**
Stair
Marche d'escalier

(30) Priorität: 18.05.1979 DE 2920061
(43) Veröffentlichungstag der Anmeldung: 26.11.1980
(73) Patentinhaber: Allstar GmbH für Entwicklung, Marketing und Beratung, D-8500 Nürnberg 50 (DE)
(72) Erfinder: Sommer, Kurt, D-8500 Nürnberg-Brunn (DE)
(74) Vertreter: Rau, Manfred, Dr. Dipl.-Ing.

## Beschreibung

Die Erfindung betrifft eine plattenförmige Treppenstufe gemäß dem Oberbegriff des Anspruches 1.

Es ist eine Vielzahl von in ihrem Aufbau und in ihren Eigenschaften verschiedenen Treppenstufen bekannt. So gibt es Treppenstufen aus massivem Hart- oder Edelholz. Derartiges massives Holz arbeitet, und zwar besonders deutlich erkennbar, wenn es in großdimensionierten Teilen, wie bei Treppenstufen, verwendet wird. Trotz Oberflächenlackierungen und Versiegelungen dehnt es sich aus oder schwindet entsprechend der klimatischen Einwirkung. Weiterhin verdreht es sich und neigt auch zur Rissebildung. Darüber hinaus sind starke farbliche Abweichungen bei sämtlichen Treppenstufen einer Treppe unvermeidbar. Hinzu kommt, daß ein erheblicher Einsatz von wertvollen Hölzern notwendig ist.

Weiterhin ist es bekannt, Treppenstufen aus in mehreren Schichten verleimten Spanplatten herzustellen, wobei rundum eine Oberflächenbeschichtung aus Furnier vorgesehen ist. Wenn die Treppenstufe auf ihrer Unterseite voll auf einer Unterkonstruktion aufliegt, also keine Eigenstabilität benötigt, ist es auch bekannt, lediglich einfache, verhältnismäßig stark ausgebildete, rundum furnierte Spanplatten als Treppenstufen einzusetzen. Spanplatten bestehen aus kurzfaserig zerspantem Holz, das mit Leim verpreßt wird. Sie besitzen nur eine geringe Biegefestigkeit. Diese wird durch Mehrschichtenverleimung zwar verbessert; um die für freitragende Stufen notwendige Festigkeit zu erreichen, müssen derartige Spanplatten aber mindestens 70 mm dick sein. Außerdem wird eine hochwertige Leimbindung, beispielsweise eine Phenolharzbindung mit hohem Phenoliiarzanteil benötigt.

Weiterhin sind Treppenstufen aus in mehreren Schichten längs und quer zur Holzfaserrichtung verleimten Platten, die also wie Sperrholz hergestellt werden, bekannt. Diese Platten werden in Großformaten hergestellt. Bei der Herstellung der Treppenstufen werden aus solchen großen Platten die entsprechenden Formen herausgeschnitten. Dabei entsteht ein hoher Verschnittanteil. Diese Platten sind schwer zu bearbeiten. Durch die vielen zu schneidenden Leimschichten werden die Werkzeuge verhältnismäßig schnell stumpf.

Weiterhin gibt es Treppenstufen aus massivem Stein oder Marmor. Diese Materialien besitzen in der Regel nur eine geringe Festigkeit; sie sind insbesondere bruchempfindlich. Um diese Bruchempfindlichkeit zu reduzieren werden in das massive Material durchgehende Bohrungen eingebracht, die mit Stahl oder glasfaserverstärkten Kunststoffen ausgefüllt werden. Die Enden werden mit Pfropfen aus dem entsprechenden Stein ausgefüllt. Weiterhin ist es bekannt, Treppenstufen aus Stein oder Marmor in der Weise herzustellen, daß zwei oder mehrere Schichten unter Einlage von Verstärkungszwischenlagen aus Glasfasern oder anderen Materialien miteinander verklebt werden. Die Armierungsverfahren sind außerordentlich aufwendig. Bei der Schicht-Verklebung werden keine für freitragende Konstruktionen notwendige Festigkeiten erreicht. Auf jeden Fall haben derartige Platten ein hohes Gewicht, das wiederum schwere Unterkonstruktionen erforderlich macht.

Weiterhin sind Treppenstufen in Hohlkörperkonstruktion aus Stahl oder Aluminium bekannt, die im Wohnungsbau praktisch nicht eingesetzt werden. Sie werden vielmehr üblicherweise im Industriebau oder für außenliegende Flucht-oder Feuertreppen eingesetzt. Sie haben einen hohen Trittschall.

Schließlich sind noch Treppenstufen aus mit Stahl armiertem Beton oder Kunststein bekannt, die im anspruchsvollen Wohnungsbau ebenfalls p, ;tisch nicht verwendet werden, sondern vorwiegend im Objekt- oder Außenbau eingesetzt werden.

Aus der CH-A-579 691 ist ein Fertigbauelement bekannt, welches einen umlaufenden Rahmen aufweist, der an seiner Oberseite und an seiner Rückseite mit jeweils einer ihn überdeckenden Platte fest verbunden ist. Das vorbekannte Fertigbauelement dient jedoch nicht zur Herstellung von Treppenstufen, sondern zur Erstellung von Gebäudedecken.

Der Erfindung liegt die Aufgabe zugrunde, eine Treppenstufe, insbesondere für den Wohnungsbau zu schaffen, die hohe Festigkeit auch für freitragende Konstruktionen bei geringem Gewicht und der Möglichkeit, kostengünstige Werkstoffe einzusetzen, bietet.

Diese Aufgabe wird erfindungsgemäß bei einer Treppenstufe nach dem Oberbegriff des Anspruches 1 mit den Merkmalen von diesem Kennzeichnungsteil gelöst.

Entscheidend ist, daß die Treppenstufe eine Rahmenkonstruktion aufweist, wobei dieser Rahmen durch obere und untere Platten zu einem festen Verbundkörper verbunden wird. Ein wertvolles Material ist nur noch für die Oberflächenbeschichtung erforderlich; andererseits erbringt diese Rahmenkonstruktion Festigkeitswerte, wie sie nur mit Treppenstufen aus dickem Massivholz oder in Metallkonstruktion oder in armierter Beton- bzw. Kunststeinkonstruktion möglich sind. Der durch den Rahmen und die Platten gebildete Hohlraum ist durch Einlagen ausgefüllt, wobei Hohlzellenwaben aus Natronkraftpappe od- dgl., also aus einem besonders leichten und wenig wertvollen Material sich als in hohem Maße festigkeitserhöhend erwiesen haben. In der Regel werden die mit dem Rahmen eine Hohlkonstruktion bildenden Platten zusätzlich zu der Oberflächenbeschichtung vorhanden sein; wenn für die Oberflächenbeschichtung Materialien eingesetzt werden, die ausgeprägtere Tragfunktionen haben, dann können diese Oberflächenbeschichtungen auch diese Funktion der Platten übernehmen. Weitere vorteilhafte Merkmale ergeben sich aus den Unteransprüchen. Die erfindungsgemäße Treppenstufe eignet sich für den Einsatz bei allen gebräuchlichen Treppenarten. Es kann also praktisch jede Größe und Länge mit allen gängigen Oberflächenbeschichtungen hergestellt werden. Die erfindungsgemäße Treppenstufe ist verzugfrei, sie dehnt sich nicht aus, sie schwindet und sie wirft sich nicht. Sie ist weitgehend resistent gegen Feuchtigkeit und klimatische Einflüsse. Sie weist bei hoher Biegefestigkeit und Trittfestigkeit ein geringes Gewicht auf, was wiederum Vorteile beim Transport, bei der Montage und bei der Bemessung der Unter- und Tragkonstruktionen mit sich bringt. Die erfindungsgemäße Stufe kann in feuerhemmender und unbrennbarer Ausführung ausgeführt werden. Bei einer Oberflächenbeschichtung mit Stein oder Marmor ist nur verhältnismäßig wenig von diesem Material erforderlich.

Weitere Vorteile und Merkmale der Erfindung ergeben sich aus der nachfolgenden Beschreibung von Ausführungsbeispielen anhand der Zeichnung. In der Zeichnung zeigt
Fig. 1 einen Querschnitt durch eine Treppenstufe mit einer Hohlzellenwabe als Einlage in Teildarstellung,
Fig. 2 einen Teilausschnitt aus einer Draufsicht auf die Treppenstufe nach Fig. 1 in aufgebrochener Darstellung,
Fig. 3 einen Querschnitt durch eine Treppenstufe für eine freitragende Spindeltreppe,
Fig. 4 eine Draufsicht auf die Treppenstufe nach Fig. 3 in aufgebrochener Darstellung,
Fig. 5 einen Querschnitt durch eine Treppenstufe ähnlich der nach den Fig. 3 und 4 mit abgewandelter Rahmenkonstruktion.

Die Treppenstufen nach den Fig. 1 und 2 weisen jeweils einen - in der Draufsicht regelmäßig rechteckigen - Rahmen 1 auf, der aus zwei äußeren Längsholmen 2 und zwei äußeren Querholmen 3 besteht, die an ihren Enden durch Verleimen fest miteinander verbunden sind (siehe Fig. 2) so daß dieser umlaufende Rahmen 1 in sich starr ist. Die Längsholme 2 und die Querholme 3 haben einen rechteckigen, insbesondere einen quadratischen, Querschnitt. Sie bestehen bei den Ausführungsbeispielen nach den Fig. 1 und 2 aus Fichtenholz. Der Rahmen 1 ist - wie aus Fig. 2 hervorgeht - noch mit zwischen den Längsholmen 2 angeordneten Querstegen 4 ausgesteift, die im vorliegenden Fall ebenfalls aus Fichtenholz bestehen und etwa gleichen Querschnitt wie die Längs- und Querholme 2, 3 haben. Die Verbindung zwischen Querstegen 4 und Längsholmen 2 ist auch hier durch Verleimen hergestellt.

Die Rahmen 1 sind auf ihrer Oberseite und auf ihrer Unterseite jeweils mit einer Platte 5 bzw. 6 fest verleimt, wobei die Verbindung jeweils über die volle Oberseite und die volle Unterseite des Rahmens 1 erfolgt, d. h. die Platte 5 bzw. 6 erstreckt sich bis zum zugeordneten Außenrand des Rahmens 1. Für die Querstege 4 erfolgt die Verleimung auch über die volle Berührungsfläche. Die Platten 5, 6 sind vorzugsweise Hartfaserplatten, die sich durch hohe Biegefestigkeit auszeichnen. Hierdurch entsteht ein Hohlkasten außerordentlich hoher Festigkeit. Der durch den Rahmen 1 und die Platten 5, 6 umgrenzte, durch Querstege 4 unterbrochene Raum 7 ist mit Einlagen ausgefüllt, die verschiedenartig sein können.

Bei dem Ausführungsbeispiel nach den Fig. 1 und 2 besteht die Einlage aus einer Sechs-Eck-Hohlzellenwabe 11 aus Natronkraftpappe oder anderer geeigneter Pappe. Derartige Hohlzellenwaben sind bekannt und handelsüblich. Die Wabenenden werden jeweils mit den zugeordneten Seiten der Platten 5, 6 durch Leimstege 12 verbunden, wodurch wiederum auch hier ein Verbundkörper entsteht, in dem die lediglich aus Natronkraftpappe oder einer anderen ähnlichen Pappe bestehende Hohlzellenwabe 11 einen erheblichen Beitrag zur Steifigkeit und Festigkeit der Gesamttreppenstufe leistet. Die Verleimung zwischen Hohlzellenwabe 11 und den zugewandten Seiten der Platten 5, 6 kann beim Heißverpressen der Stufe erfolgen. Wie aus Fig. 2 hervorgeht, werden einzelne Waben 13 in unsymmetrischer Folge mit. einem geeigneten Kunststoff ausgefüllt. Dies verbessert zum einen die Trittfestigkeit der Stufe und dient zum anderen der Trittschalldämmung.

Die Treppenstufen nach den Fig. 1 und 2 weisen eine Oberflächenbeschichtung auf, die aus Furnierplatten 15, 16 und Kantenumleimern 17 bestehen. Die in der Regel aus Edelholz und/oder Hartholz bestehenden Furnierplatten 15, 16 und die entsprechenden Kantenumieimer 17 sind einige Millimeter, beispielsweise 2 bis 3 mm stark, und werden ebenfalls flächig mit den zugeordneten Platten 5, 6 bzw. der Außenfläche des aus Holz bestehenden Rahmens 1 verleimt, so daß insbesondere die oberen und unteren Furnierplatten 15, 16 durch den Sperrholzplatteneffekt zur Steifigkeit und Trittfestigkeit der Treppenstufe beitragen.

Bei der Treppenstufe nach den Fig. und 4 handelt es sich um eine solche für Wendel- bzw. Spindeltreppen, bei der die Stufen lediglich an einem Ende gehalten und ansonsten freitragend sind. Wie aus Fig. 4 ersichtlich ist, sind diese Arten von Treppenstufen in der Draufsicht nicht rechteckig, sondern sich nach außen verbreiternd ausgebildet. Auch hier ist ein Rahmen 1" mit Längsholmen 2" und einem äußeren Querholm 3a" und einem inneren Querholm 3b" vorgesehen, die wiederum aus Fichtenholz bestehen und miteinander verleimt sind. Die Längsholme 2" sind an ihren Innenseiten mit sich über ihre volle Länge und ihre volle Höhe erstreckenden Metallträgern 14" verstärkt, die aus massiven Stahlbändern bestehen. Zum Innenraum 7" sind noch einmal Längsstege 22 aus Fichtenholz mit rechteckigem Vierkantprofil vorgesehen. Außerdem ist der Rahmen wieder mit quer zu den Längsholmen 2" verlaufenden Querstegen 4" ausgesteift.

Die Treppenstufe weist im Bereich des inneren Querholms 3b" eine Bohrung 23 auf, die zur Aufnahme der die Treppe tragenden Spindel dient. Diese Bohrung 23 ist in einer Metallplatte 24 ausgebildet, die mit den beiden Metallträgern 14" verschweißt ist. Wie aus Fig. 4 hervorgeht, beginnen die sich bis zum äußeren Querholm 3a" erstreckenden Längsstege 22 erst neben der Metallplatte 24. Der Rahmen 1" ist samt den Metallträgern 14", den Längsstegen 22 und den Querstegen 4" mit oberen und unteren Platten 5" und 6" verleimt. Zusätzlich sind auch in der oben bereits geschilderten Weise in den Räumen 7" Hohlzellenwaben 11" vorgesehen, die in gleicher Weise mit den Platten 5" und 6" verbunden sind.

Die in Fig. 5 nur im Querschnitt dargestellte, in der Draufsicht der Darstellung nach Fig. 4 entsprechende Treppenstufe ist nicht für eine freitragende Bauweise ausgestaltet, sondern wird auch noch im Bereich ihres äußeren Querholms durch ein tragende Funktionen ausübendes Geländer abgestützt. Aus diesem Grunde sind hier keine Metallträger 14" vorgesehen, sondern die Längsholme 2" sind hier direkt mit den Längsstegen 22 verleimt. Anstelle der Metallplatte 24 ist der Rahmen 1" im Bereich der Spindelbohrung mit massivem, in sich verleimtem Holz ausgelegt. Ansonsten ist der Aufbau wie bei dem Ausführungsbeispiel nach Fig. 3 und 4. Auch bei diesen Ausgestaltungen ist die Oberflächenbeschichtung durch Furnierplatten 15" und 16" und entsprechende Kantenumleimer 17" vorgenommen.

Als Oberflächenbeschichtungen können selbstverständlich außer den bereits erläuterten Materialien alle geeigneten Kunststoffe, wie insbesondere Polyvinylchlorid, Gummi, Teppichwaren, Aluminium oder Edelstahl oder andere unbrennbare Stoffe, insbesondere für feuerfeste Ausführungen, verwendet werden.

In Fig. 1 ist noch eine zusätzliche Maßnahme dargestellt, mittels derer ein Verschleiß der die Trittfläche bildenden Furnierplatte 15 im vorderen oberen Kantenbereich, d. h. im Kantenbereich zwischen dieser oberen Furnierplatte 15 und dem Kantenumleimer 17 kompensiert werden kann. In diesem Bereich ist die aus einer Faserplatte gebildete Platte 5 ausgeschnitten und über die volle Länge des vorderen Längsholms 2 eine leistenförmige Einlage 25 aus dem gleichen Holz, aus dem auch die Furnierplatte 15 besteht, durch Einleimen befestigt. Wenn also in diesem Bereich die Furnierplatte 15 und der obere Rand des Kantenumleimers 17 abgelaufen werden, wird diese leistenförmige Einlage 25 sichtbar, d. h. es wird nicht erkennbar, daß die Trittstufe nicht massiv aus dem Material besteht, aus dem die Furnierplatte 15 und der Kantenumleimer 17 bestehen.

Es sei weiterhin ergänzend darauf hingewiesen, daß die Rahmen insoweit, als sie aus Holz bestehen, aus einem langfaserigen Holz, insbesondere Fichte, gebildet sind.

## Patentansprüche

1. Plattenförmige Treppenstufe in Verbundbauweise mit einer Oberflächenbeschichtung, dadurch gekennzeichnet, daß sie einen umlaufenden Rahmen (1, 1") aufweist, der an seiner Oberseite und an seiner Unterseite mit jeweils einer ihn überdeckenden Platte (5, 6; 5", 6") fest verbunden ist, und daß der durch den Rahmen (1, 1") und die Platten (5, 6; 5", 6") umgrenzte Raum mit einer mit den Platten (5, 6; 5", 6") und dem Rahmen (1, 1") fest verleimten, als Hohlzellenwaben (11, 11") aus Natronkraftpappe od. dgl. ausgebildeten Einlage ausgefüllt ist, wobei der Rahmen (1, 1") durch Querstege (4, 4") ausgesteift ist und aus miteinander verleimten Längsholmen (2, 2") und Querholmen (3, 3a", 3b") aus Holz besteht.

2. Treppenstufe nach Patentanspruch 1, dadurch gekennzeichnet, daß die Längsholme (2") mit Metallträgern (14") versteift sind.

3. Treppenstufe nach Patentanspruch 2, dadurch gekennzeichnet, daß die Längsholme (2; 2") aus Holz und die Metallträger (14") miteinander verleimt sind.

4. Treppenstufe nach Patentanspruch 2 oder 3, dadurch gekennzeichnet, daß die Metallträger als Vierkant-Hohlprofile ausgebildet sind.

5. Treppenstufe nach Patentanspruch 1, dadurch gekennzeichnet, daß einzelne Waben (13) mit Kunststoff ausgefüllt sind.

6. Treppenstufe nach einem der Patentansprüche 1 bis 5, dadurch gekennzeichnet, daß die Längsholme (2") des Rahmens (1 ") mit Längsstegen (22) verstärkt sind.

7. Treppenstufe nach einem der Patentansprüche 1 bis 6, dadurch gekennzeichnet, daß eine obere Furnierplatte (15), eine untere Furnierplatte (16) und ein Kantenumleimer (17) vorgesehen sind.

8. Treppenstufe nach Patentanspruch 7, dadurch gekennzeichnet, daß im Kantenbereich zwischen vorderem Kantenumleimer (17) und oberer Furnierplatte (15) die Platte (5) mit einem streifenförmigen Ausschnitt versehen und dieser Ausschnitt mit einer leistenförmigen Einlage (25) aus dem Holz der Furnierplatte (15) und des Kantenumleimers (17) ausgefüllt ist.

9. Treppenstufe nach einem der Patentansprüche 1 bis 6, dadurch gekennzeichnet, daß Oberflächenbeschichtungen durch Platten und Kantenstreifen aus Stein gebildet werden.

10. Treppenstufe nach Patentanspruch 1, dadurch gekennzeichnet, daß die Platten (5, 6; 5", 6") durch Faserplatten gebildet sind.

## Claims

1. Plate-like step or stair having a composite construction with a surface covering, characterized in that it has an all-round frame (1, 1") whose top and bottom are fixed in each case to a plate (5, 6, 5", 6") covering the same and that the space bounded by frame (1, 1") and plates (5, 6, 5", 6") is filled with a filler constructed as a wood honeycomb structure (11, 11") made from soda kraft paper or the like and glued to the plates (5, 6, 5", 6") and frame (1, 1"), the latter being reinforced by cross-members (4, 4") and comprises wooden, glued together longitudinal spars (2, 2") and transverse spars (3, 3a", 3b").

2. Stair according to claim 1, characterized in that the longitudinal spars (2") are reinforced by metal supports (14").

3. Stair according to claim 2, characterized in that the wooden longitudinal spars (2, 2") and metal supports (14") are glued together.

4. Stair according to claims 2 or 3, characterized in that the metal supports are constructed as square hollow profiles.

5. Stair according to claim 1, characterized in that the individual honeycomb members (13) are filled with plastic.

6. Stair according to one of the claims 1 to 5, characterized in that the longitudinal spars (2") of frame (1") are reinforced with longitudinal webs (22).

7. Stair according to one of the claims 1 to 6, characterized in that an upper veneer sheet (15), a lower veneer sheet (16) and an edge gluing means (17) are provided.

8. Stair according to claim 7, characterized in that in the edge area between the front edge gluing means (17) and the veneer sheet (15) plate (5) is provided with a strip-like cutout, which is filled with a ledge-like insert (25) of the wood of veneer sheet (15) and edge gluing means (17).

9. Stair according to one of the claims 1 to 6, characterized in that the surface coverings are formed by plates and edge strips of stone.

10. Stair according to claim 1, characterized in that plates (5, 6; 5", 6") are formed by fibre boards.

## Revendications

1. Marche d'escalier en forme de plaque, de mode de construction composite, avec un revêtement superficiel, caractérisée en ce qu'elle présente un cadre (1, 1") périphérique, qui est assemblé de façon rigide, à sa face supérieure et à sa face inférieure, à chaque fois une plaque (5, 6; 5", 6") qui le recouvre, et en ce que l'espace limité par le cadre (1, 1") et par les plaques (5, 6; 5", 6") est rempli par une garniture réalisée en nids d'abeilles (11, 11") en carton kraft à la soude ou analogue, collée rigidement aux plaques (5, 6; 5", 6") et au cadre (1, 1"), le cadre (1, 1") étant raidi par des entretoises transversales (4, 4") et étant constitué de longerons (2, 2") et de traverses (3, 3a", 3b") en bois, collés les uns aux autres.

2. Marche d'escalier suivant la revendication 1, caractérisée en ce que les longerons (2") sont raidis par des poutrelles métalliques (14").

3. Marche d'escalier suivant la revendication 2, caractérisée en ce que les longerons (2; 2") en bois, et les poutrelles métalliques (14") sont collés les uns aux autres.

4. Marche d'escalier suivant la revendication 2 ou 3, caractérisée en ce que les poutrelles métalliques sont des profilés creux quadrangulaires.

5. Marche d'escalier suivant la revendication 1, caractérisée en ce que des alvéoles particulières (13) sont remplies de matière synthétique.

6. Marche d'escalier suivant l'une quelconque des revendications 1 à 5, caractérisée en ce que les longerons (2") du cadre (1") sont renforcés par des entretoises longitudinales (22).

7. Marche d'escalier suivant l'une quelconque des revendications 1 à 6, caractérisée en ce que sont prévues une plaque de placage supérieure (15), une plaque de placage inférieure (16) et une bordure (17).

8. Marche d'escalier suivant la revendication 7, caractérisée en ce que dans la région du bord entre la bordure antérieure (17) et la plaque de placage supérieure (15), la plaque (5) est pourvue d'une découpure en forme de bande et en ce cette découpure est remplie par une fourrure (25) en forme de réglette, du même bois que la plaque de placage (15) et la bordure (17).

9. Marche d'escalier suivant l'une quelconque des revendications 1 à 6, caractérisée en ce que les revêtements superficiels sont formés par des plaques et des bandes de bord en pierre.

10. Marche d'escalier suivant la revendication 1, caractérisée en ce que les plaques (5, 6; 5", 6") sont formées par des plaques de fibres.
